# EUROPÄISCHE PATENTSCHRIFT

(11) **EP 0 838 014 B1**
(45) Veröffentlichungstag und Bekanntmachung des Hinweises auf die Patenterteilung: **10.01.2001**
(21) Anmeldenummer: 96922027.6
(22) Anmeldetag: 25.06.1996
(51) Int. Cl.: F26B 13/00, F26B 25/22

(54) **TROCKNER FÜR DURCHLAUFENDE TEXTILBAHNEN**
CONTINUOUS TEXTILE WEB DRIER
SECHOIR POUR BANDE DE TISSU CONTINUE

(30) Priorität: 13.07.1995 DE 19525545
(43) Veröffentlichungstag der Anmeldung: 29.04.1998
(73) Patentinhaber: Babcock Textilmaschinen GmbH, 21220 Seevetal (DE)
(72) Erfinder: REIMER, Manfred, D-22885 Hamburg (DE); VOTH, Marc-Aurel, D-21073 Hamburg (DE); GOTTSCHALK, Karl-Heinz, D-21031 Hamburg (DE); JESKE, Hans-O., D-21931 Reppenstedt (DE)
(74) Vertreter: Frese-Göddeke, Beate, Dr.
(86) Internationale Anmeldenummer: EP9602754
(87) Internationale Veröffentlichungsnummer: WO9703331

(56) Entgegenhaltungen:
- WO-A-85/03117
- WO-A-93/08939
- DE-A- 3 237 104
- DE-A- 3 706 615
- DE-U- 8 111 908
- FR-A- 1 049 650
- GB-A- 358 942
- GB-A- 1 247 891
- US-A- 3 793 741

## Beschreibung

Die Erfindung betrifft einen Trockner für durchlaufende Textilbahnen gemäß dem Oberbegriff des Anspruchs 1.

Es ist bekannt, daß sich bei der Trocknung von Textilbahnen Schwierigkeiten ergeben, wenn die Struktur der Bahnkanten von der Struktur der übrigen Textilbahn abweicht, sei es, daß die Kanten dichter ausgebildet sind und daher ein größeres Warengewicht aufweisen oder daß die Kanten einer vorhergehenden Leimbehandlung ausgesetzt worden sind. In derartigen Fällen trocknen die Kanten langsamer als die übrige Bahn. Um auch die Trocknung der Kanten sicherzustellen, müssen die Maschinen dann langsamer laufen. Das führt zu einer Verringerung des Warendurchsatzes.

Die Erfindung geht von einer Vorrichtung aus, die in dem DE-GM 81 11 908 beschrieben ist. Bei dieser Vorrichtung sitzen die Blasrohre am Anfang des Einlauffeldes, gegebenfalls auch am Ende des Auslauffeldes, eines aus mehreren Feldern bestehenden Trockners. Sie sind mit Düsenschlitzen versehen, deren Blasrichtung auf die Bahnkanten zielt. In dem Längenabschnitt, in dem die Blasrohre angeordnet sind, fehlen die oberen Blaskästen für die großflächige Beaufschlagung der Textilbahnen. Diese Maßnahme dient offenbar dazu, ausreichend Platz für die Unterbringung von Blasrohren mit relativ großem Querschnitt zu schaffen, ferner für die entsprechenden Zuleitungen, mit denen die Blasrohre ohne zusätzliches Gebläse an das vorhandene Umluftsystem angeschlossen sind. Wegen des fehlenden Blaskastens ist im Einlauffeld nur eine reduzierte Trocknungsleistung erreichbar. Die Länge des Trockners muß daher dementsprechend vergrößert werden. Um die Vergrößerung in wirtschaftlich tragbaren Grenzen zu halten, müssen die Längenabschnitte, in denen die Blasrohre angebracht sind, möglichst kurzgehalten werden. Dadurch ist die im Kantenbereich zusätzlich eingebrachte Trocknungsleistung beschränkt.

Bei einem anderen Trockner, der ebenfalls in der erwähnten Druckschrift beschrieben ist, sind außerhalb des eigentlichen Trockners, nämlich vor dem Einlauffeld und hinter dem Auslauffeld, Zusatzeinrichtungen vorgesehen. Jede Zusatzeinrichtung umfaßt einen unter der Bahnkante angeordneten Infrarotstrahler und ein über der Bahnkante angeordnetes Blasrohr. Ferner gehört zu jeder Zusatzeinrichtung ein Heißlufterzeuger in Form eines Ventilators, dessen Ansaugseite über eine Saugleitung mit dem Infrarotstrahler und dessen Druckleitung mit dem Blasrohr in Verbindung steht. Auf diese Weise wird zwar eine Schmälerung der Trocknungsleistung des eigentlichen Trockners vermieden. Es entsteht aber zusätzlicher Platzbedarf vor und hinter dem Trockner. Wenn eine ausreichende Kantentrocknung erreicht werden soll, ist dieser Platzbedarf beträchtlich. Es hat sich auch gezeigt, daß von derartigen außerhalb des Trockners angeordneten Einrichtungen eine erhebliche Geruchsbelästigung für das Personal ausgeht. Infrarotstrahler können im Fall eines unvorhergesehenen Stillstandes Schaden an der durchlaufenden Textilbahn verursachen.

Zum Stand der Technik gehört auch ein Trockner, der durch die DE-PS 37 06 615 bekannt geworden ist. Bei diesem Trockner sind an den Kettenschienen Führungsbleche angebracht, durch die das in den Randzonen aus den Blaskästen austretende Trocknungsmedium gesammelt und gezielt auf die Kanten geleitet werden soll. Dabei können mehrere derartige Führungsbleche auf einem nicht näher spezifizierten, am Trocknereinlauf beginnenden Teilabschnitt aneinandergereiht sein. Bei diesem Trockner hat sich gezeigt, daß die den Kanten zugeführte zusätzliche Trocknungsleistung relativ schwach ist, so daß sie nicht in allen Fällen ausreicht.

Der Erfindung liegt die Aufgabe zugrunde, einen Trockner gemäß dem Oberbegriff des Anspruchs 1 zu schaffen, bei dem ohne zusätzlichen Platzbedarf und ohne Verminderung der Durchsatzleistung eine wirksame Kantentrocknung ermöglicht wird.

Diese Aufgabe wird durch die kennzeichnenden Merkmale des Anspruchs 1 gelöst.

Weitere vorteilhafte Merkmale der Erfindung sind in den abhängigen Ansprüchen angegeben.

Die Zeichnung dient zur Erläuterung der Erfindung anhand von vereinfacht und schematisch dargestellten Ausführungsbeispielen.
- Figur 1: zeigt im oberen Teil eine Seitenansicht eines erfindungsgemäßen Trockners und im unteren Teil die Oberflächentemperatur einer durchlaufenden Textilbahn längs des Weges durch den Trockner, beim Trocknungsvorgang.
- Figur 2: zeigt schematisch im großerem Maßstab die beiden ersten Felder des Trockners mit den zugehörenden Blaskästen und Blasrohren.
- Figur 3: zeigt einen Querschnitt durch den Trockner.
- Figur 4: zeigt im stark vergrößertem Maßstab eine Einzelheit.
- Figur 5: zeigt einen Teil der Einzelheit gemäß Figur 4 in einer Ansicht in Richtung des Teils V der Figur 4.
- Figur 6: zeigt für ein anderes Ausführungsbeispiel eine Einzelheit entsprechend Figur 4.

Der in Figur 1 schematisch dargestellte Trockner besteht aus insgesamt sechs baukastenartig aneinandergereihten Feldern 1 bis 6. Endlose, mit Nadelleisten 7 bestückte Spannketten 8, 9 sind in üblicher Weise mit Rollen 10, 11, 12 an Kettenschienen 13, 14 in Längsrichtung durch den Trockner geführt (Figur 4 und Figur 6). Dabei läuft das Kettentrum, an dem jeweils eine zu behandelnde Textilbahn 15 eingenadelt ist, auf der Innenseite der Kettenschiene 13, 14. Das rücklaufende Trum läuft bei einem Trockner mit horizontaler Kettenführung, wie in Figur 3 dargestellt, auf der Außenseite der Kettenschiene 13, 14. Bei vertikaler Kettenführung liegt das rücklaufende Trum unter dem verlaufenden Trum. Die beiden Kettenschienen 13, 14 sind in Querrichtung verstellbar, so daß ihr Abstand an die Breite der jeweils eingespannten Textilbahn 15 angepaßt werden kann. Der Verstellbereich umfaßt beidseitig je eine Randzone, die in Figur 3 durch eine Klammer 16, 17 symbolisiert ist.

Über der Textilbahn 15 sind in den Feldern 1 - 6 je zwei Blaskästen 18 angeordnet, unter der Textilbahn 15 je zwei Blaskästen 19. Die seitlichen Ränder der Blaskästen 18, 19 überdecken größtenteils die beiden durch die Klammern 16, 17 symbolisierten Randzonen. Sie sind auf der Seite, die der Textilbahn 15 zugewandt ist, mit durch Pfeile 20 angedeuteten Düsenöffnungen zum Aufblasen des Trocknungsmediums versehen. Jeder Blaskasten 18, 19 ist von mehreren Rückströmkanälen 21 durchsetzt, die - verglichen mit den Düsen 20 - einen großen Querschnitt haben und sich von der Unterseite zur Oberseite erstrecken.

Jeder Blaskasten 18, 19 ist druckseitig an einen Axialventilator 22 angeschlossen, der in einem an einer Längsseite des Trockners befindlichen Ventilatorgehäuse untergebracht ist. Die Axialventilatoren 22 benachbarter Felder sind bei dem gewählten Ausführungsbeispiel an entgegengesetzten Seiten angeordnet, so daß sie in Figur 1 nur für jedes zweite Feld sichtbar sind. Die Ventilatoren können aber auch alle auf der gleichen Seite sitzen.

Mit Abstand unter den unteren Blaskästen 19 befindet sich ein waagerechter Zwischenboden 23. Er ist an der dem Axialventilator 22 gegenüberliegenden Längsseite mit einer Öffnung versehen, die durch ein Filter 24 abgedeckt ist. Unter dem Filter sitzt in dem durch den Zwischenboden 23 abgetrennten Raum 25 eine Heizvorrichtung, z. B. ein Brenner 26.

In soweit entspricht der Trockner dem Stand der Technik.

In dem Eingangsfeld 1 und dem daran anschließenden Feld 2 sind an den Kettenschienen 13, 14 Blasrohre 27, 28 befestigt, die parallel zu den Kettenschienen 13, 14 ausgerichtet sind. Wie Figur 2 zeigt, sind in dem Längenabschnitt, der am Trocknereinlauf beginnt und sich über die beiden Felder 1, 2 erstreckt und der daher ein Drittel der Gesamtlänge des in Figur 1 dargestellten Trockners umfaßt, zwei Blasrohre 27 aneinandergereiht, so daß die Länge eines einzelnen Blasrohres 27 etwa so groß ist wie die Länge eines Feldes 1, 2. Jedes Blasrohr 27, 28 ist mit beiden Enden an Zweigleitungen 29 angeschlossen, die mit je einem Absperrorgan 30 versehen sind. Sie gehen von einer Zuleitung 31 aus und sind an den Stoßstellen benachbarter Felder 1, 2; 2, 3 zwischen zwei Blaskästen 18 hindurch geführt. Die Zweigleitung 29 ist flexibel und dehnbar. Sie besteht z. B. aus einem gewellten Schlauch. Die Zuleitung 31 ist mit der Druckseite eines Gebläses 32 verbunden und über einen Zusatzheizkörper 33 geführt. Das Gebläse 32 ist saugseitig durch eine Leitung 34 an den einlaufseitigen oberen Blaskasten 18 des Einlauffeldes 1 angeschlossen.

Auch in den anschließenden Feldern 3 - 6 können entsprechende Blasrohre angeordnet sein, insbesondere in den Feldern 3 und 4. Diese zusätzlichen Blasrohre sind an ein in der Zeichnung nicht dargestelltes separates Gebläse angeschlossen, welches saugseitig vorzugsweise mit einem anderen Blaskasten verbunden ist.

Gemäß Figur 4 hat das Blasrohr 27 einen quadratischen Querschnitt. Es ist mit Haltern 35 an der Kettenschiene 13 befestigt. Es ragt nach oben nur wenig über die Kettenschiene 13 hinaus. An einer Längskante, die über der Nadelleiste 7 liegt, ist es mit einer Reihe von gleichmäßig über seine Länge verteilten Rund- oder Schlitzdüsen 38 versehen, deren Achsen auf die Kante der eingenadelten Textilbahn 15 gerichtet sind.

An der von der Kettenschiene 13 abgewandten Seitenwand ist als Ausnadelschutz ein wellenförmig gebogener Draht 36 angeschweißt, so daß die unteren Bögen nach unten vorstehen.

Das in Figur 6 veranschaulichte Ausführungsbeispiel unterscheidet sich von dem bisher beschriebenen Ausführungsbeispiel dadurch, daß unter der Nadelleiste 7 ein weiteres Blasrohr 37 mit Düsen 38 vorgesehen ist, die von unten auf die Bahnkante zielen.

Im Betrieb wird die auf der Nadelleiste 7 aufgenadelte Textilbahn 15 mit den Spannketten 8,9 in der durch den Pfeil 39 angedeuteten Richtung kontinuierlich durch den Trockner bewegt. Der Abstand zwischen den Kettenschienen 13, 14 ist entsprechend der Breite der Textilbahn unter Berücksichtigung der Schrumpfung eingestellt. Die Kettenschienen 13, 14 mit den daran befestigten Blasrohren 27, 28 befinden sich dabei zwischen den oberen Blaskästen 18 und den unteren Blaskästen 19. Mit dem Axialventilator 22 wird über die Blaskästen 18, 19 von oben und unten heißes Trocknungsmedium auf die Textilbahn 15 geblasen. Das von ihr abströmende Trocknungsmedium gelangt über die Rückströmkanäle 21 und gegebenenfalls durch Zwischenräume zwischen den Blaskästen 18, 19 in die über bzw. unter den Blaskästen 18, 19 befindlichen Kanäle, wie durch Pfeile 40 veranschaulicht. Von dort strömt es über das Filter 24 und den Raum 25 zurück zum Axialventilator 22.

Auf die Kanten der Textilbahn 15 wird mit den Blasrohren 27, 28 zusätzlich Trocknungsmedium aufgeblasen. Dieses wird dem Blaskasten 18 des Einlauffeldes 1 entnommen. Durch das Gebläse 32 wird das abgesaugte Trocknungsmedium auf einen erhöhten Druck gebracht.

Dadurch wird der durch den geringen Querschnitt der Blasrohre 27, 28 bedingte Druckverlust, der durch die geringe Länge der einzelnen Blasrohre 27, 28 ohnehin schon in Grenzen gehalten wird, kompensiert. Die aus den Düsenbohrungen 35 austretenden Blasstrahlen sind daher so kräftig, daß an den Kanten die erforderliche vergrößerte Trocknungsleistung erreicht wird. Durch eine Temperaturerhöhung mittels des Heizkörpers 33 kann die Trocknungsleistung an den Kanten noch weiter erhöht werden.

In der Praxis wird vielfach im Einlauffeld 1, zumindest in seiner ersten Hälfte, mit erhöhter Temperatur gearbeitet, um die einlaufende nasse, kalte Textilbahn schnell aufzuheizen. Da das Behandlungsmedium für die Blasrohre 27, 28 aus dem Einlauffeld 1 entnommen wird, kommt die erhöhte Temperatur in dem ganzen Längenabschnitt, der mit den vom Gebläse 32 beaufschlagten Blasrohren 27, 28 bestückt ist, der Kantentrocknung zugute. Zusätzlich kann die Temperatur durch den Heizkörper 33 erhöht werden, der in Figur 2 der Einfachheit halber außerhalb des Trockners gezeichnet ist, in der Praxis aber vorzugsweise im Trockner untergebracht ist.

Mittels eines in Fig. 2 symbolisch dargestellten Regelkreises wird die Feuchte an den Kanten selbsttätig auf dem gewünschten Niveau gehalten. Der Regelkreis umfasst ein Gerät 41, welches am Ausgang des Trockners zumindest an einer Seite im Kantenbereich angeordnet ist. Vorzugsweise ist den beiden Bahnkanten je ein Gerät 41 zugeordnet. Mit dem Gerät 41 wird die verbliebene Restfeuchte an der Kante der den Trockner verlassenden Textilbahn gemessen. Das Gerät 41 erzeugt ein entsprechendes Meßsignal, welches über eine Leitung 42 einem Regler 43 zugeführt wird. In den Regler 43 wird außerdem über einen Eingang 44 eine Führungsgröße eingegeben, z. B. ein Signal, welches dem Sollwert der Restfeuchte entspricht. Der Regler 43 vergleicht das Meßsignal mit der Führungsgröße und erzeugt entsprechend der ermittelten Differenz ein Stellsignal. Das Stellsignal wirkt bei dem in Figur 2 dargestellten Ausführungsbeispiel auf den Antrieb 45 des Gebläses 32 in dem Sinne ein, daß bei zu hoher Endfeuchte die Drehzahl erhöht und somit die Intensität der auf die Bahnkante gerichteten Blasstrahlen verstärkt wird. Bei zu niedriger Endfeuchte wird die Drehzahl des Gebläses 32 vermindert, so daß eine übertrocknung der Kanten vermieden wird.

Der Regler 41 kann statt dessen oder zusätzlich auch in der Weise arbeiten, daß je nach der gemessenen Restfeuchte die Absperrorgane 30 der Blasrohre 27, 28 in den verschiedenen Feldern des Trockners betätigt werden. Wird beispielsweise an einer Kante eine Endfeuchte gemessen, die etwa dem Sollwert entspricht, so sind die Blasrohre 27, 28 der Felder 1 und 2 eingeschaltet. Bei zu hoher Endfeuchte werden die Blasrohre des Feldes 3 zugeschaltet, bei zu niedriger Endfeuchte werden die Blasrohre des Feldes 2 abgeschaltet.

Außerdem ist es möglich, bei Abweichungen der gemessenen Endfeuchte vom Sollwert die Temperatur des Zusatzheizkörpers 33 so zu verändern, daß die Endfeuchte dem Sollwert zustrebt. Diese Art der Regelung ist insbesondere zur Unterdrückung von Abweichungen geeignet, die über längere Zeit eine gleichbleibende Tendenz zeigen. es ist vorteilhaft, sie mit einer Regelung zu kombinieren, die zum Ausgleich kleiner, kurzzeitiger Schwankungen geeignet ist, z. B. mit einer Regelung, bei der der Regler 43 auf den Antrieb 45 des Gebläses 42 einwirkt.

Bei einem abgewandelten Ausführungsbeispiel ist am Ausgang des Trockners im Bereich der Bahnmitte ein weiteres Gerät angeordnet, mit dem die verbliebene Restfeuchte außerhalb der Kantenbereiche gemessen wird. Ein entsprechendes Meßsignal wird über eine übertragungsstrecke, die mit dem Eingang 44 verbunden ist, als Führungsgröße in den Regler 43 eingegeben. Bei diesem Ausführungsbeispiel wird die Restfeuchte der Bahnkanten fortlaufend selbsttätig an die Restfeuchte der übrigen Bahn angeglichen.

Die Bemessung des Längenabschnitts, der bei dem beschriebenen Ausführungsbeispiel die beiden Felder 1, 2 umfaßt, ist anhand der Kurve im unteren Teil der Figur 1 zu verstehen. Wie die Kurve zeigt, bleibt die Oberflächentemperatur der Textilbahn 15 nach einer kurzen Aufheizstrecke etwa bis zum Ende des Feldes 2 im wesentlichen konstant. Sie liegt immer deutlich unter 100° Celsius im Bereich der Kühlgrenztemperatur und ist in einem weiten Temperaturbereich nahezu unabhängig von der Temperatur des Trocknungsmediums. In diesem Teil der Trocknungsstrecke verdampft die an der Oberfläche anhaftende Feuchte. Im anschließenden Feld 3 beobachtet man einen markanten Anstieg der Temperatur, die am Endes des Feldes 4 etwa die Temperatur des Trocknungsmediums erreicht. Der Punkt F, bei dem der Anstieg einsetzt, ist der Punkt, bei dem das an der Oberfläche anhaftende Wasser verdampft ist. Der Längenabschnitt, in dem die Blasrohre 27, 28 angeordnet sind, reicht also in diesem Falle etwa bis zu dieser Stelle. In diesem ganzen Abschnitt ist die Bahn unempfindlich gegen eine überhöhte Temperatur des Trocknungsmediums. Daher wird gemäß der Erfindung dieser Bereich genutzt, um den Kanten das Trocknungsmedium bei hoher Temperatur zuzuführen, so daß eine hohe Verdampfungsleistung erreicht wird.

Wie man der Figur 1 entnimmt, erstreckt sich der anschließende Abschnitt, in dem die Temperatur ansteigt, bis weit in das Feld 4 hinein. Zumindest im ersten Teil dieses Abschnitts kann noch ohne Material schädigung mit erhöhter Temperatur des Trocknungsmediums gearbeitet werden.

Die Stelle F hängt von den Materialeigenschaften und den Verfahrensparametern ab. In der Regel umfaßt der im Kühlgrenztemperaturbereich liegende Abschnitt 20 bis höchstens etwa 50 % der Gesamtlänge des Trockners. Daher darf der Abschnitt, in dem die Bahnkanten einer erhöhten Temperatur ausgesetzt werden, sich über höchstens etwa 50 % der Trocknerlänge erstrecken. Die Absperrorgane 30 ermöglichen eine optimale Anpassung an den Einzelfall. Sofern im hinteren Bereich des Trockners noch weitere Blasrohre für die Kantentrocknung vorgesehen sind, werden diese mit einem Trocknungsmedium versorgt, dessen Temperatur die Temperatur des in den Endfeldern umgewälzten Trocknungsmediums nicht überschreitet.

## Patentansprüche

1. Trockner für durchlaufende Textilbahnen
mit umlaufenden, horizontal oder vertikal geführten Spannketten (8, 9), an denen Halteorgane, wie Nadelleisten (7) oder Spannkluppen befestigt sind,
mit Kettenschienen (13, 14), die im Bereich von Randzonen (16, 17) quer zur Laufrichtung der Textilbahn (15) verschieblich sind,
mit Blaskästen (18,19), die oberhalb und unterhalb der Textilbahn (15) angeordnet sind und die Randzonen (16, 17) zumindest teilweise überdecken,
mit Gebläsen (22), die druckseitig mit den Blaskästen (18, 19) verbunden sind, zum Zuführen von heißem Trocknungsmedium
und mit zusätzlichen Blasrohren (27, 28) welche
in einem am Trocknereinlauf beginnenden Längenabschnitt an den Kettenschienen (13, 14) befestigt und parallel zu ihnen ausgerichtet sind
und mit Düsenöffnungen (38) versehen sind, deren Blasrichtung auf die Kanten der Textilbahn (15) zielt,
dadurch gekennzeichnet,
daß der mit Blasrohren (27, 28) bestückte Längenabschnitt mindestens 20 % der Gesamtlänge des Trockners umfaßt,
daß auch in diesem Längenabschnitt sowohl über als auch unter der Textilbahn Blaskästen (18, 19) angeordnet sind
und daß mindestens ein zusätzliches Gebläse (32) zum Zuführen von Trocknungsmedium zu den Blasrohren (27, 28) unter erhöhtem Druck vorgesehen ist.

2. Trockner nach Anspruch 1, dadurch gekennzeichnet, daß die Blasrohre (27, 28) eines Teilabschnitts, der höchstens 50 % der Länge des Trockners umfaßt, über eine Zuleitung (31) mit der Druckseite des zusätzlichen Gebläses (32) verbunden sind, welches saugseitig mit einem in unmittelbarer Nähe des Einlaufs angeordneten Blaskasten (18) in Verbindung steht.

3. Trockner nach Anspruch 1 oder 2, dadurch gekennzeichnet, daß die Blasrohre (27, 28) eines Teilabschnitts, der höchstens 50 % der Länge des Trockners umfaßt, an eine Zuleitung (31) angeschlossen sind, die über eine Zusatzheizung (33) geführt ist.

4. Trockner nach einem der Ansprüche 1 - 3, dadurch gekennzeichnet, daß Blasrohre (27, 28) über den Halteorganen (7) sitzen.

5. Trockner nach einem der Ansprüche 1 - 4, dadurch gekennzeichnet, daß Blasrohre (37) unter den Halteorganen (7) sitzen.

6. Trockner nach einem der Ansprüche 1 - 5, dadurch gekennzeichnet, daß mehrere Blasrohre (27, 28, 37) in Längsrichtung aneinander gereiht sind.

7. Trockner nach einem der Ansprüche 1 - 6, dadurch gekennzeichnet, daß die zu den einzelnen Blasrohren (27, 28) geführten Leitungen (29) mit Absperrorganen (30) versehen sind.

8. Trockner nach einem der Ansprüche 1 - 7, dadurch gekennzeichnet, daß an dem Blasrohr (27, 28) ein Ausnadelschutz (36) befestigt ist.

9. Trockner nach einem der Ansprüche 1 bis 8, gekennzeichnet durch einen Regelkreis
mit mindestens einem am Ausgang des Trockners im Bereich einer Bahnkante angeordneten Gerät (41) zum Messen der verbliebenen Restfeuchte und zum Erzeugen eines entsprechenden Meßsignals
und mit einem Regler (43), der das Meßsignal mit einer Führungsgröße vergleicht, entsprechend der ermittelten Differenz ein Stellsignal erzeugt und mit diesem auf Stellorgane des Gebläses (32) und/oder der Zusatzheizkörper (33) und/oder auf die Absperrorgane (30) im Sinne einer Verkleinerung der Differenz einwirkt.

10. Trockner nach Anspruch 9, gekennzeichnet durch ein am Ausgang des Trockners im Bereich der Bahnmitte angeordnetes Gerät zum Messen der verbliebenen Restfeuchte und zum Erzeugen eines entsprechenden Meßsignals
und durch eine Übertragungsstrecke zum Eingeben des Meßsignals als Führungsgröße in den Regler (43).

## Claims

1. Drier for continuous textile webs,
having revolving, horizontally or vertically guided tension chains (8, 9), to which retaining elements, such as needle strips (7) or tension clips are secured,
having chain rails (13, 14), which, in the region of the edge zones (16, 17), are displaceable transversely relative to the travel direction of the textile web (15),
having blowing boxes (18, 19), which are disposed above and below the textile web (15) and cover the edge zones (16, 17) at least in part,
having fans (22), which are connected on the pressure-side to the blowing boxes (18, 19), in order to supply hot drying medium,
and having additional blowing pipes (27, 28), which
are secured to the chain rails (13, 14) in a longitudinal portion which begins at the drier inlet and are orientated parallel to said chain rails
and are provided with nozzle openings (38), the blowing direction of which is aimed at the edges of the textile web (15),
characterised in that
the longitudinal portion fitted with blowing pipes (27, 28) comprises at least 20% of the total length of the drier,
in that blowing boxes (18, 19) are disposed also in this longitudinal portion both above and below the textile web, and
in that at least one additional fan (32) is provided for supplying drying medium to the blowing pipes (27, 28) at increased pressure.

2. Drier according to claim 1, characterised in that the blowing pipes (27, 28) of a portion, which comprises at most 50% of the length of the drier, are connected via a supply pipe (31) to the pressure-side of the additional fan (32), which, on the suction side, is connected to a blowing box (18), which is disposed in the immediate vicinity of the inlet.

3. Drier according to claim 1 or 2, characterised in that the blowing pipes (27, 28) of a portion, which comprises at most 50% of the length of the drier, are connected to a supply pipe (31), which is directed via a supplementary heating installation (33).

4. Drier according to one of the claims 1 - 3, characterised in that blowing pipes (27, 28) are situated above the retaining elements (7).

5. Drier according to one of the claims 1 - 4, characterised in that blowing pipes (37) are situated below the retaining elements (7).

6. Drier according to one of the claims 1 - 5, characterised in that a plurality of blowing pipes (27, 28, 37) are located side by side in a longitudinal direction.

7. Drier according to one of the claims 1 - 6, characterised in that the pipes (29), which are directed towards the individual blowing pipes (27, 28), are provided with shut-off elements (30).

8. Drier according to one of the claims 1 - 7, characterised in that an unpinning protector (36) is secured to the blowing pipe (27, 28).

9. Drier according to one of the claims 1 - 8, characterised by a control loop,
having at least one device (41), which is disposed at the outlet of the drier in the region of a web edge, for measuring the residual moisture and for producing a corresponding measuring signal
and having a control unit (43), which compares the measuring signal to a reference value, produces an adjustment signal corresponding to the detected difference and, with said adjustment signal, acts upon adjustment elements of the fan (32) and/or of the supplementary heating installation (33) and/or upon the shut-off elements (30) in order to reduce the difference.

10. Drier according to claim 9, characterised by a device, which is disposed at the outlet of the drier in the region of the centre of the web, for measuring the residual moisture and for producing a corresponding measuring signal
and by a transmission line for entering the measuring signal into the control unit (43) as reference value.

## Revendications

1. Sécheur pour bandes de tissu continues comportant des chaînes de tension périphériques (8, 9), guidées horizontalement ou verticalement, auxquelles sont fixés des organes de retenue tels que des lattes à aiguilles (7) ou des pinces de tension, des rails à chaînes (13, 14) qui peuvent coulisser à proximité de zones de bordure (16, 17) transversalement à la direction d'avancement de la bande de textile (15), des caissons de soufflage (18,19), qui sont disposés au-dessus et en dessous de la bande de tissu (15) et recouvrent au moins partiellement les zones de bordure (16, 17), des ventilateurs (22) qui sont reliés du côté refoulement aux caissons de soufflage (18, 19) pour amener un fluide de séchage chaud et des tuyaux de soufflage supplémentaires (27, 28), lesquels sont fixés aux rails à chaînes (13, 14) dans une section longitudinale commençant à l'entrée du sécheur et sont orientés parallèlement à ceux-ci et sont pourvus d'ouvertures de buses (38), dont la direction de soufflage vise sur les arêtes de la bande de tissu (15), caractérisé en ce que la section longitudinale équipée des tuyaux de soufflage (27, 28) s'étend sur au moins 20 % de la longueur totale du sécheur, en ce que des caissons de soufflage (18, 19) sont également disposés dans cette section longitudinale, tant au-dessus qu'en dessous de la bande de tissu, et au moins un ventilateur supplémentaire (32) est prévu pour amener du fluide de séchage sous pression augmentée aux tuyaux de soufflage (27, 28).

2. Sécheur, suivant la revendication 1, caractérisé en ce que les tuyaux de soufflage (27, 28) d'une section partielle qui s'étend au maximum sur 50 % de la longueur du sécheur sont reliés via une tuyauterie d'amenée (31) au côté refoulement du ventilateur supplémentaire (32), dont le côté aspiration est relié à un caisson de soufflage (18) situé à proximité immédiate de l'entrée.

3. Sécheur suivant la revendication 1 ou 2, caractérisé en ce que les tuyaux de soufflage (27, 28) d'une section partielle qui s'étend au maximum sur 50 % de la longueur du sécheur sont reliés à une tuyauterie d'amenée (31) qui passe par un chauffage supplémentaire (33) .

4. Sécheur suivant l'une des revendications 1 - 3, caractérisé en ce que les tuyaux de soufflage (27, 28) sont situés au-dessus des organes de retenue (7) .

5. Sécheur suivant l'une des revendications 1 - 4, caractérisé en ce que des tuyaux de soufflage (37) sont situés en dessous des organes de retenue (7).

6. Sécheur suivant l'une des revendications 1 - 5, caractérisé en ce que plusieurs tuyaux de soufflage (27, 28, 37) sont alignés longitudinalement.

7. Sécheur suivant l'une des revendications 1 - 6, caractérisé en ce que les tuyauteries (29) conduisant aux différents tuyaux de soufflage (27, 28) sont pourvues d'organes de fermeture.

8. Sécheur suivant l'une des revendications 1 - 7, caractérisé en ce qu'une protection contre l'arrachement des aiguilles (36) est fixée au tuyau de soufflage (27, 28).

9. Sécheur suivant l'une des revendications 1 à 8, caractérisé par un circuit de régulation comportant au moins un appareil (41) disposé à la sortie du sécheur à proximité d'une arête de bande afin de mesurer l'humidité résiduelle et de générer un signal de mesure correspondant et par un régulateur (43), qui compare le signal de mesure à une grandeur de consigne, génère un signal de positionnement correspondant à la différence calculée et agit avec celui-ci sur des organes de commande du ventilateur (32) et/ou du radiateur supplémentaire (33) et/ou sur les organes de fermeture (30) au sens d'une diminution de la différence.

10. Sécheur suivant la revendication 9, caractérisé par un appareil disposé à la sortie du sécheur à proximité du milieu de la bande afin de mesurer l'humidité résiduelle et de générer un signal de mesure correspondant et par un chemin de transfert pour introduire le signal de mesure comme grandeur de consigne dans le régulateur (43).
